# EUROPÄISCHE PATENTSCHRIFT

(11) **EP 2 072 694 B1**
(45) Veröffentlichungstag und Bekanntmachung des Hinweises auf die Patenterteilung: **02.11.2016**
(21) Anmeldenummer: 08021716.9
(22) Anmeldetag: 15.12.2008
(51) Int. Cl.: E03C 1/18, A47B 77/04

(54) **Spüle**
Sink
Evier

(30) Priorität: 17.12.2007 DE 102007061158; 10.01.2008 DE 102008003745
(43) Veröffentlichungstag der Anmeldung: 24.06.2009
(73) Patentinhaber: TEKA Industrial S.A., 39011 Santander (ES)
(72) Erfinder: Rücker, Heinz, 35649 Bischoffen (DE)
(74) Vertreter: Carvajal y Urquijo, Isabel

(56) Entgegenhaltungen:
- DE-A1- 2 610 893
- DE-U- 1 895 766
- DE-U1- 20 119 844
- DE-U1- 29 616 038

## Beschreibung

Die Erfindung betrifft eine Spüle mit den Oberbegriffsmerkmalen von Anspruch 1.

Eine gattungsgemäße Spüle ist bereits aus der DE 26 10 893 A1 bekannt. Bei der bekannten Spüle ist unter der Ablagefläche der Spüle eine Beheizung angebracht. Die beheizte Ablagefläche kann so als Warmhalteplatte für Speisen oder als Trockenplatte für Geschirr und andere Teile genutzt werden.

Aus der DE 201 19 844 U1 ist eine Multifunktionsspüle bekannt, bei der ein Schneidbereich als Kochstelle für induktives Kochen/Warmhalten verwendet werden kann.

Die DE 296 16 038 U1 offenbart eine Vorrichtung in Haushaltsküchen, die eine Arbeitsplatte aufweist, wobei auf einer Unterseite der Arbeitsplatte eine Wärmvorrichtung vorgesehen sein kann, so dass die Arbeitsplatte die Funktion einer Wärmplatte ausüben kann. Die Wärmvorrichtung kann ein mit elektrischem Strom, mit Gas oder anderem Wärmemedium betriebene Heizkörper sein. An der Unterseite kann die Arbeitsplatte eine Aushöhlung aufweisen, in die ein Heizkörper eingesetzt ist.

Aufgabe der vorliegenden Erfindung ist es, eine Spüle der eingangs genannten Art zur Verfügung zu stellen, bei der sich eine gute Wärmeübertragung vom Heizelement auf die Abstellfläche und gleichzeitig eine gute Befestigung des Heizelements ergibt.

Die vorgenannte Aufgabe wird durch eine Spüle mit den Merkmalen von Anspruch 1 gelöst.

Erfindungsgemäß ist zu diesem Zweck eine Heizeinrichtung zur Beheizung der Abstellfläche vorgesehen, so dass die Abstellfläche als Warmhaltebereich nutzbar ist. Durch die Erfindung wird der Einsatzbereich einer Spüle erheblich erweitert. Die Abstellfläche kann damit nicht nur zum Abstellen von gebrauchtem oder gespültem Geschirr verwendet werden, sondern gleichzeitig als Warmhaltefläche für Tassen, Teller, Platten und sonstiges Geschirr, vorzugsweise aus Keramik, sowie zubereitete Speisen und dergleichen. Durch die Erfindung hat die Abstellfläche der Spüle eine Doppelfunktion.

Vorgesehen ist in diesem Zusammenhang, dass das Heizelement als vorzugsweise langgestreckter flacher Widerstandsheizleiter ausgebildet ist, letztlich damit eine Mischform zwischen Heizdraht und Flächenheizelement darstellt, wobei dieses Element dann auf die Unterseite der Abstellfläche aufgedruckt ist. Hierdurch ergibt sich dann eine einfache flächige Anlage des Heizelements an die Unterseite der Abstellfläche und damit eine gute Wärmeübertragung und gleichzeitig eine einfache Befestigung des Heizelements.

Erfindungsgemäß besteht die Abstellfläche aus Glas. Bei einer aus Glas bestehenden Abstellfläche besteht die Spüle insgesamt üblicherweise aus unterschiedlichen Komponenten. So kann die Oberseite bzw. der obere Spülenkörper der Spüle aus Glas, insbesondere Sicherheitsglas bestehen, wobei im Bereich des Spülbeckens ein Durchbruch vorgesehen ist. Unter diesem Durchbruch ist dann ein Spülbecken, vorzugsweise aus Edelstahl, angebracht, insbesondere untergeklebt.

Damit kann auf an sich aus dem Stand der Technik bekannte, elektrisch beheizte Warmhaltegeräte verzichtet werden, die entweder fest in Küchenarbeitsplatten eingebaut sind oder als Einzelgeräte im Küchenbereich abgestellt sind. Bei den bekannten Warmhaltegeräten handelt es sich um separate Baueinheiten, die nicht nur vergleichsweise teuer sind, sondern auch einen nicht unerheblichen Platzbedarf haben. Durch die Erfindung wird es letztlich möglich, auch bei kleineren Küchen, die kein hinreichendes Raumangebot für ein separates Warmhaltegerät haben, die Warmhaltefunktion zu realisieren, nämlich durch die Abstellfläche der erfindungsgemäßen Spüle, die ohnehin notwendig ist.

Letztlich ist im Zusammenhang mit der vorliegenden Erfindung erkannt worden, dass die Abstellfläche der Spüle, wenn sie als Warmhaltefläche genutzt wird, vor den Mahlzeiten benötigt wird und sich auf der Abstellfläche dann in der Regel kein gebrauchtes Geschirr befindet. Nach den Mahlzeiten, wenn ein Warmhalten nicht mehr erforderlich ist, wird die gleiche Fläche dann in ihrer ursprünglichen Funktion, nämlich als Abstellfläche benutzt. In der Regel überschneiden sich vom zeitlichen Ablauf in der Küche her die Vorgänge "Warmhalten vor den Mahlzeiten" und "Abstellen bzw. Abspülen nach den Mahlzeiten" nicht.

Schließlich hat die erfindungsgemäße Ausgestaltung den Vorteil, dass die Warmhaltefläche auch den Abspolvorgang erleichtert, wenn gespültes Geschirr auf einer leicht erwärmten Abstellfläche abgestellt wird und sich aufgrund der beheizten Abstellfläche ein schnelleres Abtrocknen des Geschirrs ergibt.

Die Heizeinrichtung ist unterhalb der Abstellfläche vorgesehen, so dass der Raum oberhalb der Abstellfläche zur freien Nutzung zur Verfügung steht und die Handhabungsfreiheit des Nutzers nicht eingeschränkt ist. Durch die Anordnung der Heizeinrichtung unterhalb der Abstellfläche ist auch ein unbeabsichtigtes Berühren der Heizeinrichtung durch die Bedienungsperson ausgeschlossen.

Zur einfachen Herstellung und Montage der erfindungsgemäßen Spüle bietet es sich an, dass wenigstens ein Heizelement der Heizeinrichtung an der Unterseite der Abstellfläche befestigt ist, wobei das Beheizen der Abstellfläche durch Wärmeleitung erfolgt. Damit stellt die Spüle mit der Heizeinrichtung eine Baueinheit dar, die als solche hergestellt und auch eingebaut werden kann.

Erfindungsgemäß wird die Heizeinrichtung elektrisch betrieben, wobei es sich hierbei anbietet, einen unterseitigen elektrischen Anschluß für die Heizeinrichtung vorzusehen. Auf diese Weise bleibt der elektrische Anschluß von außen unsichtbar.

Von besonderem Vorteil ist es, dass das Heizelement so ausgelegt ist, dass die bei Betrieb abgebbare Wärme einen vorgegebenen Grenzwert nicht überschreitet. Durch eine derartige eigengesicherte Heizeinrichtung kann auf Thermostate oder andere Temperaturüberwachungseinheiten ganz verzichtet werden und sowohl die Störanfälligkeit wie auch die Herstellungskosten können hierdurch reduziert werden. Im übrigen kann durch die eigengesicherte Heizeinrichtung ohne aufwendige Sicherungsmaßnahmen eine Überhitzung der Abstellfläche in jedem Fall verhindert werden.

Gemäß einer vorteilhaften Ausführungsform der vorliegenden Erfindung ist das Heizelement als Flächenheizelement oder als insbesondere schleifenförmig angeordneter Widerstandsheizleiter ausgebildet, dessen Material, Länge und/oder Durchmesser an den Grenzwert für die maximal abgebbare Wärme angepaßt sind. Eine entsprechende Anpassung liegt im übrigen auch bei dem Flächenheizelement vor.

Mit der vorgenannten Eigensicherheit durch Widerstandsheizelemente kann auf einfache Weise eine elektrisch beheizbare Abstellfläche geschaffen werden, die es ermöglichen, dass eine maximale Systemtemperatur auch ohne weitere Regelorgane, wie Thermostate, nicht überschritten wird. Positiv bei dieser Lösung ist auch, dass das System insgesamt eine geringe elektrische Leistung benötigt.

Im übrigen ist es von besonderem Vorteil, dass die Heizeinrichtung im eingebauten Zustand der Spüle unterseitig nicht über die Dicke der Arbeitsplatte übersteht. Dadurch, dass das Heizelement insbesondere einschließlich des Anschlusses innerhalb der Arbeitsplattendicke verbleibt, werden hierdurch keine untergebauten Geschirrspüler, Schubladen oder dgl. behindert.

Während es grundsätzlich möglich ist, auf der Abstellfläche Rillen oder erhabene Bereiche vorzusehen, bietet es sich bei der vorliegenden Erfindung an, wenn die Abstellfläche zumindest bereichsweise eben ist. Bevorzugt sollte die überwiegende Bereich, insbesondere mehr als 70% der Abstellfläche oberseitig eben sein. Hierdurch kann ein guter flächiger Wärmeübergang bei der Nutzung der Abstellfläche als Warmhaltefläche auf die zu erwärmenden Teile, die sich auf der Abstellfläche befinden, gewährleistet werden.

Bei einer aus Glas bestehenden Abstellfläche bieten sich zwei Alternativen zur Anordnung des Heizelements an. Zum einen kann das Heizelement direkt auf die Unterseite der Abstellfläche gedruckt werden. Anschließend wird eine Dekorfarbe aufgebracht. Dann wird die Einheit eingebrannt. Bei dieser Variante ist das Heizelement von oben durch die Abstellfläche sichtbar, was es dem Nutzer erleichtert, die beheizte Fläche zu erkennen und das zu erwärmende Gut darauf anzuordnen. Bei der anderen Alternative wird auf die Unterseite der Abstellfläche zunächst wenigstens eine Farbschicht aufgebracht und diese dann eingebrannt. Es versteht sich, dass es auch möglich ist, verschiedene Farben/Schichten aufzudrucken, um den Bereich der Warmhaltefläche hervorzuheben. Anschließend wird auf die eingebrannte Farbschicht das Heizelement aufgedruckt und ein erneuter Einbrennvorgang wird durchgeführt. Hierbei ist die Heizspirale von oben nicht sichtbar. Insbesondere bei der letztgenannten Ausführungsform bietet es sich an, auf der Oberseite der Abstellfläche Markierungen, insbesondere in Form von Aufdrucken oder Zentrierelementen zur Anzeige des Ortes des unterseitigen Heizelementes und zur Anordnung des zu erwärmenden Gutes vorzusehen.

Um insbesondere einen Korrosionsschutz durch eventuell von unten her, beispielsweise durch von einem Geschirrspüler eventuell aufsteigendem Wasserdampf, zu gewährleisten, ist unterseitig eine flüssigkeitsschützende Abdeckung für das Heizelement und/oder den elektrischen Anschluß vorgesehen. Bevorzugt ist es in diesem Zusammenhang, dass die Abdeckung eine auf die Heizschicht aufgebrachte, abdichtende Beschichtung ist. Gleichzeitig kann die Beschichtung auch als Wärmeisolierung ausgebildet sein, was den Vorteil hat, dass unter der Heizeinrichtung befindliche Teile, wie beispielsweise in Schubladen befindliche Gegenstände, nicht in Mitleidenschaft gezogen werden.

Zur Ansteuerung der Heizeinrichtung sind von dem Bediener manuell betätigbare Steuermittel vorgesehen. Wenngleich es grundsätzlich möglich ist, diese Steuermittel auch abseits oder entfernt von der Spüle vorzusehen, bietet es sich im Hinblick darauf, dass die Spüle ein einheitllich handhabbares Bauteil ist, an, die Steuermittel an der Oberseite der Spüle anzuordnen.

Bei den Steuermitteln kann es sich um jegliches Mittel zur Betätigung der Heizeinrichtung handeln, insbesondere um Sensoren, Drucktaster sowie Dreh- oder Schieberegler.

Grundsätzlich ist es möglich, die Steuermittel als einfache Ein-/Aus-Schalter auszubilden, wobei die Heizeinrichtung dann nur eine mögliche Wärmstufe hat. Bevorzugt ist es aber, wenn die Heizleistung der Heizeinrichtung über die Steuermittel in vorgegebenen Stufen oder aber stufenlos einstellbar ist. Die Heizleistung sollte dabei derart einstellbar sein, dass eine Temperatur zwischen 20°C und 120°, insbesondere zwischen 30°C und 90°C einstellbar ist. Dabei versteht es sich, dass die Heizeinrichtung in Abhängigkeit des verwendeten Materials der Abstellfläche entsprechend auszubilden ist.

Damit im übrigen von der Oberseite der Spüle her nicht unbeabsichtigt Feuchtigkeit durch den Spülenkörper dringt, ist die Spüle insbesondere im Bereich von etwaigen Durchbrechungen für die Steuermittel abgedichtet.

Weitere Merkmale und Vorteile der vorliegenden Erfindung ergeben sich aus der nachfolgenden Beschreibung von Ausführungsbeispielen anhand der Zeichnung und der Zeichnung selbst. Dabei ist die Erfindung nicht auf die nachfolgend gezeigten und beschriebenen Ausführungsbeispiele beschränkt.

Es zeigt
- Fig. 1: eine Draufsicht auf eine erfindungsgemäße Spüle,
- Fig. 2: eine Unteransicht der Spüle aus Fig. 1,
- Fig. 3: eine Draufsicht auf eine andere Ausführungsform einer erfindungsgemäßen Spüle,
- Fig. 4: eine teilweise Schnittansicht der Abstellfläche einer erfindungsgemäßen Spüle,
- Fig. 5: eine der Fig. 4 entsprechende Ansicht einer anderen Ausführungsform einer erfindungsgemäßen Spüle,
- Fig. 6: eine der Fig. 4 entsprechende Darstellung einer weiteren Ausführungsform einer erfindungsgemäßen Spüle und
- Fig. 7: eine Vorderansicht einer montierten Spüle im Einbauzustand.

In der Zeichnung sind verschiedene Spülen 1 dargestellt. Die Spülen 1 weisen dabei jeweils wenigstens ein Spülbecken 2 und wenigstens eine Abstellfläche 3 auf.

Es versteht sich, dass die Erfindung nicht nur auf Ausführungsformen mit nur einem Spülbecken 2 und nur einer Abstellfläche 3 beschränkt sind. Spülen 1 können grundsätzlich auch zwei Spülbecken 2 und/oder zwei Abstellflächen sowie Restebecken oder dergleichen aufweisen.

Vorgesehen ist nun, dass der Spüle 1 eine Heizeinrichtung 4 zugeordnet ist, die zur Beheizung der Abstellfläche 3 dient, so dass die Abstellfläche 3 auch als Warmhaltebereich nutzbar ist und damit eine Doppelfunktion erfüllt. Wie sich aus einem Vergleich der Fig. 1 und 2 ergibt, ist die Heizeinrichtung 4, die wenigstens ein Heizelement 5 aufweist, an der Unterseite 6 der Abstellfläche 3 befestigt, wobei das Beheizen der Abstellfläche 3 bzw. des zu erwärmenden Guts zumindest im wesentlichen durch Wärmeleitung erfolgt. Jedoch kann die Wärmeübertragung zusätzlich oder auch separat durch Konvektion und/oder Strahlung erfolgen. Die Heizeinrichtung 4 wird vorliegend elektrisch betrieben und weist hierzu einen unterseitigen elektrischen Anschluß 7 auf, bei dem es sich um einen Stecker, eine Steckeraufnahme oder ein anderes elektrisches Verbindungselement handeln kann. Das Heizelement 5 ist vorliegend so ausgelegt, dass die abgebbare Wärmemenge einen vorgegebenen Grenzwert bzw. eine vorgegebene Temperatur nicht überschreiten kann, und zwar auch ohne dass Thermostate oder andere Temperaturüberwachungseinheiten vorgesehen sind. Es handelt sich damit letztlich um ein eigengesichertes Heizelement 5.

Wie sich aus Fig. 2 ergibt, ist das Heizelement 5 in Mäanderschleifen an der Unterseite 6 der Abstellfläche 3 angebracht. Bei dem Heizelement 5 handelt es sich vorliegend um einen langgestreckten flachen Widerstandsheizleiter, der die Querschnittsform eines langgestreckten Rechtecks hat. Es versteht sich, dass statt des flachen Widerstandsheizleiters grundsätzlich auch ein flächiges, beispielsweise rechteckiges oder rundes Flächenheizelement, das einen Großteil der Unterseite 6 der Abstellfläche 3 bedeckt, ebenso verwendet werden kann, wie ein Widerstandsheizdraht, wobei dann auch eine größere Anzahl von Mäanderschleifen vorgesehen sein kann. Im dargestellten Ausführungsbeispiel ist der flache Widerstandsheizleiter auf die Unterseite 6 der Abstellfläche 3 aufgedruckt.

Bei der in den Fig. 1 und 2 dargestellten Ausführungsform besteht die Abstellfläche 3 der Spüle 1 aus Glas. Dabei versteht es sich dann, dass die Abstellfläche 3 von einer Glasplatte gebildet wird, die den gesamten oberen Teil der Spüle 1 ausmacht. Im Bereich des Spülbeckens 3 befindet sich ein Durchbruch 8, unter dem das Spülbecken 2 angebracht, insbesondere untergeklebt ist. Im dargestellten Ausführungsbeispiel mit gläserner Abstellfläche ist ein 10 mm dickes Sicherheitsglas vorgesehen, wobei die Mindestdicke 6 mm betragen sollte. Bei der in Fig. 3 dargestellten Ausführungsform besteht die Spüle 1 aus Edelstahl, wobei das Spülbecken 2 tiefgezogen ist. Es versteht sich, dass dieses grundsätzlich auch an den Spülenkörper angeschweißt sein kann.

Bei der in Fig. 1 dargestellten Ausführungsform ist die Oberseite 9 der Abstellfläche 3 eben, während bei der in Fig. 3 dargestellten Ausführungsform zwei parallel zueinander verlaufende Stufen 10 vorgesehen sind. Wenngleich dies nicht dargestellt ist, befindet sich das Heizelement 5 bei dieser Ausführungsform lediglich in dem zwischen den beiden Stufen 10 liegenden Bereich, der damit einen Warmhaltebereich 11 bildet. Allerdings versteht es sich, dass auch der außerhalb der Stufen liegende Bereich unterseitig jeweils mit einem Heizelement versehen sein kann, so dass auch diese Bereiche Warmhaltebereiche darstellen können.

In den Fig. 4 bis 6 sind verschiedene Ausführungsformen im Zusammenhang mit dem unterseitig an der Abstellfläche 3 angebrachten Heizelement 5 dargestellt. Bei der in Fig. 4 dargestellten Ausführungsform ist direkt auf die Unterseite 6 der Abstellfläche 3 das Heizelement 5 aufgebracht. Unterhalb des Heizelements 5 befindet sich eine abdichtende Beschichtung als Abdeckung 12. Bei der in Fig. 5 dargestellten Ausführungsform befindet sich direkt auf der Unterseite 6 eine eingebrannte Farbschicht 13. Unterhalb der Farbschicht 13 befindet sich das Heizelement 5, das wiederum von der Abdeckung 12 nach unten hin überdeckt wird. Bei der Ausführungsform gemäß Fig. 6 ist das Heizelement 5 wiederum unmittelbar an der Unterseite 6 der Abstellfläche 3 befestigt, wobei das Heizelement 5 und nicht vom Heizelement 5 bedeckte Bereiche der Unterseite 6 von einer darüberliegenden Farbschicht 13 bedeckt sind. Den Abschluß nach unten hin bildet die letztlich zum Korrosionsschutz vorgesehene Abdeckung 12.

Zur Ansteuerung der Heizeinrichtung 4 sind Steuermittel 14 vorgesehen. Die Anordnung der Steuermittel 14 an der Spüle 1 ist beliebig. Bei der in Fig. 1 dargestellten Ausführungsform befinden sich die Steuermittel 14 nahe des Spülbeckens 2, während bei der in Fig. 3 dargestellten Ausführungsform die Steuermittel 14 am vom Spülbecken 2 entfernten Rand der Spüle 1 vorgesehen sind. Besteht der obere Spülenkörper aus Glas, wie dies bei der Ausführungsform gemäß Fig. 1 vorgesehen ist, handelt es sich bei dem Steuermittel 14 bevorzugt um einen Sensor (Touch Control), während bei der in Fig. 3 dargestellten Ausführungsform mit der aus Metall bestehenden Abstellfläche 3 ein Schiebe- oder Drehregler vorgesehen ist. Über die Steuermittel 14 ist die Heizeinrichtung 4 nicht nur ein- und ausschaltbar, sondern auch regelbar, so dass sich ein Temperatureinstellbereich zwischen minimal 20°C und maximal 120°C ergibt. Dabei versteht es sich, dass sämtliche innerhalb des vorgenannten Intervalls liegenden Intervalle und Bereiche grundsätzlich möglich sind, beispielsweise 30°C bis 100°C, 30°C bis 80°C oder 30°C bis 70°C.

In Fig. 7 ist eine mögliche Einbausituation dargestellt. Die erfindungsgemäße Spüle 1 ist in eine nicht bezeichnete Einbauöffnung einer Arbeitsplatte 15 eingesetzt. Der Bereich der Abstellfläche 3 überragt zum Teil ein anderes Küchengerät, vorliegend eine Spülmaschine 16. Erkennbar ist, dass die Heizeinrichtung 4 einschließlich des Heizelements 5 und des Anschlusses 7 innerhalb der Dicke der Arbeitsplatte 15 bleiben, also nach unten hin nicht überstehen, so dass die Spülmaschine 16 hierdurch nicht behindert ist. Unterhalb des Spülbeckens 2 befinden sich Ablaufrohre 17. Mit dem Anschluß 7 ist ein elektrisches Zuleitungskabel 18 verbunden, das endseitig an einen nicht gezeigten Stromanschluß angeschlossen ist.

### Bezugszeichenliste

- 1: Spüle
- 2: Spülbecken
- 3: Abstellfläche
- 4: Heizeinrichtung
- 5: Heizelement
- 6: Unterseite
- 7: Anschluß
- 8: Durchbruch
- 9: Oberseite
- 10: Stufe
- 11: Warmhaltebereich
- 12: Abdeckung
- 13: Farbschicht
- 14: Steuermittel
- 15: Arbeitsplatte
- 16: Spülmaschine
- 17: Ablaufrohr
- 18: Zuleitungskabel

## Patentansprüche

1. Spüle (1) mit wenigstens einem Spülbecken (2) und wenigstens einer Abstellfläche (3) zur Verwendung im Küchenbereich, wobei eine Heizeinrichtung (4) zur Beheizung der Abstellfläche (3) vorgesehen ist und wobei die Heizeinrichtung (4) unterhalb der Abstellfläche (3) vorgesehen ist, wobei wenigstens ein als Widerstandsheizelement ausgebildetes Heizelement (5) der Heizeinrichtung (4) an der Unterseite der Abstellfläche (3) befestigt ist, so dass die Abstellfläche (3) als Warmhaltebereich (11) für Geschirr und Speisen nutzbar ist, **dadurch gekennzeichnet, dass** das Heizelement (5) als flacher Widerstandsheizleiter ausgebildet und auf die Unterseite der aus Glas bestehenden Abstellfläche (3) aufgedruckt ist.

2. Spüle nach Anspruch 1, **dadurch gekennzeichnet, dass** ein unterseitiger elektrischer Anschluß (7) für die Heizeinrichtung (4) vorgesehen ist.

3. Spüle nach Anspruch 1 oder 2, **dadurch gekennzeichnet, dass** das Heizelement (5) als mäanderschleifenförmig ausgebildetes Widerstandsheizelement oder als Widerstandsflächenheizelement ausgebildet ist.

4. Spüle nach einem der vorhergehenden Ansprüche, **dadurch gekennzeichnet, dass** bei aus Glas bestehender Abstellfläche (3) das Heizelement (5) direkt auf die Unterseite (6) der Abstellfläche (3) gedruckt ist, auf der mit dem Heizelement (5) bedruckten Unterseite (6) eine Farbschicht (13), insbesondere Dekorfarbschicht vorgesehen und der Schichtenverbund eingebrannt ist.

5. Spüle nach einem der vorhergehenden Ansprüche 1 bis 3, **dadurch gekennzeichnet, dass** bei aus Glas bestehender Abstellfläche (3) direkt auf die Unterseite (6) eine vorzugsweise eingebrannte Farbschicht (13), insbesondere Dekorfarbschicht, vorgesehen ist, auf der Farbschicht (13) das Heizelement (5) aufgedruckt und der Schichtenverbund eingebrannt ist.

6. Spüle nach einem der vorhergehenden Ansprüche, **dadurch gekennzeichnet, dass** unterseitig eine Abdeckung (12) für das Heizelement (5) und/oder ein elektrisches Zuleitungskabel (7) vorgesehen ist.

7. Spüle nach Anspruch 6, **dadurch gekennzeichnet, dass** die Abdeckung (12) eine auf das Heizelement (5) aufgebrachte, abdichtende Beschichtung aufweist.

8. Spüle nach einem der vorhergehenden Ansprüche, **dadurch gekennzeichnet, dass** manuelle Steuermittel (14), insbesondere Sensoren, Drucktaster, Dreh- oder Schieberegler, zur Ansteuerung der Heizeinrichtung (4) vorgesehen sind.

9. Spüle nach einem der vorhergehenden Ansprüche, **dadurch gekennzeichnet, dass** die Heizleistung der Heizeinrichtung in vorgegebenen Stufen einstellbar ist, insbesondere in einem Temperaturbereich zwischen 20°C und 120°C.

## Claims

1. Sink (1) with at least one sink bowl (2) and at least one tray surface (3) for use thereof in kitchens, wherein a heating unit (4) is provided for heating the tray surface (3) and wherein the heating unit (4) is provided below the tray surface (3), wherein at least one heating element (5) configured as a resistance heating element of the heating unit (4) is fixed at the lower side of the tray surface (3), so that the tray surface (3) can be used as a heat-retaining area (11) for dishware and meals, **characterized in that** the heating element (5) is configured as a flat resistance heating conductor and is imprinted on the lower side of the tray surface (3) consisting of glass.

2. Sink according to claim 1, **characterized in that** an underside electrical connector (7) for the heating unit (4) is provided.

3. Sink according to claim 1 or 2, **characterized in that** the heating element (5) is configured as a resistance heating element configured in meander loop-shape or as a resistance surface heating element.

4. Sink according to any of the preceding claims, **characterized in that** when the tray surface (3) consists of glass the heating element (5) is directly printed on the lower side (6) of the tray surface (3), on the lower side (6) printed with the heating element (5) there is provided a paint layer (13), in particular a decorative paint layer, and the layer composite is fired.

5. Sink according to any of the preceding claims 1 to 3, **characterized in that** when the tray surface (3) consists of glass, there is directly provided a preferably fired paint layer (13), in particular decorative paint layer, on the lower side (6), the heating element (5) is imprinted on the paint layer (13) and the layer composite is fired.

6. Sink according to any of the preceding claims, **characterized in that** a cover (12) for the heating element (5) and/or an electrical supply cable (7) is provided on the underside.

7. Sink according to claim 6, **characterized in that** the cover (12) has a sealing coating applied on the heating element (5).

8. Sink according to any of the preceding claims, **characterized in that** manual control means (14), in particular sensors, push buttons, rotary or slide controls, are provided for regulating the heating unit (4).

9. Sink according to any of the preceding claims, **characterized in that** the heating power of the heating unit can be adjusted in predetermined steps, in particular in a temperature range between 20°C and 120°C.

## Revendications

1. Évier (1) avec au moins une cuvette d'évier (2) et au moins une surface de plaque (3) pour son utilisation dans les cuisines, dans lequel est prévue une unité chauffante (4) pour chauffer la surface de plaque (3) et dans lequel l'unité chauffante (4) est prévue sous la surface de plaque (3), dans lequel au moins un élément chauffant (5) configuré en guise d'élément chauffant à résistance de l'unité chauffante (4) est fixé sur le côté inférieur de la surface de plaque (3), de manière que la surface de plaque (3) peut être utilisée comme une zone de rétention de chaleur (11) pour la vaisselle et les repas, **caractérisé en ce que** l'élément chauffant (5) est configuré comme un conducteur chauffant à résistance plate et est imprimé sur le côté inférieur de la surface de plaque (3) composé de verre.

2. Évier selon la revendication 1, **caractérisé en ce que** l'on fournit le connecteur électrique inférieur (7) pour l'unité chauffante (4).

3. Évier selon la revendication 1 ou 2, **caractérisé en ce que** l'élément chauffant (5) est configuré comme un élément chauffant à résistance configuré sous forme de boucle de méandre ou comme un élément chauffant de surface à résistance.

4. Évier selon l'une des revendications précédentes, **caractérisé en ce que** lorsque la surface de plaque (3) est composé de verre l'élément chauffant (5) est directement imprimé sur le côté inférieur (6) de la surface de plaque (3), sur le côté inférieur (6) imprimé avec l'élément chauffant (5) est prévu une couche de peinture (13), en particulier une couche de peinture décorative, et la couche en composite est cuite.

5. Évier selon l'une des revendications précédentes 1 à 3, **caractérisé en ce que** lorsque la surface de plaque (3) est composé de verre, une couche de peinture (13) de préférence cuite en particulier une couche de peinture décorative, est directement prévue sur le côté inférieur (6), l'élément chauffant (5) est imprimée sur la couche de peinture (13) et la couche en composite est cuite.

6. Évier selon l'une des revendications précédentes, **caractérisé en ce qu'**un couvercle (12) pour l'élément chauffant (5) et/ou un câble d'alimentation électrique (7) est pourvu sur la partie inférieure.

7. Évier selon la revendication 6, **caractérisé en ce que** le couvercle (12) a un revêtement de scellement appliqué sur l'élément chauffant (5).

8. Évier selon l'une des revendications précédentes, **caractérisé en ce que** l'on fournit des moyens de commande manuels (14), en particulier des capteurs, des boutons poussoirs, des commandes rotatives ou à glissière, pour régler l'unité chauffante (4).

9. Évier selon l'une des revendications précédentes, **caractérisé en ce que** la puissance de chauffe de l'unité chauffante peut être ajustée dans des étapes prédéterminées, en particulier dans une plage de température allant de 20°C à 120°C.
